# EUROPÄISCHE PATENTANMELDUNG

(11) **EP 4 613 601 A1**
(43) Veröffentlichungstag der Anmeldung: **10.09.2025**
(21) Anmeldenummer: 24161790.1
(22) Anmeldetag: 06.03.2024
(51) Int. Cl.: B61D 3/18, B61D 3/20

(54) **WAGENANORDNUNG FÜR EINEN EISENBAHNGÜTERZUG**

(71) Anmelder: SWS PS Power Solutions GmbH, 8010 Graz (AT)
(72) Erfinder: Wegmüller, Beat, 4950 Huttwill (CH)
(74) Vertreter: Bird & Bird LLP - Hamburg

(57) **Zusammenfassung**

Dargestellt und beschrieben ist eine Wagenanordnung (1) für einen Eisenbahngüterzug umfassend einen Wagen (3), der an seiner Oberseite einen Containerstellplatz (13) für einen Container aufweist, wobei der Containerstellplatz (13) mindestens eine in einer Auflageebene (31) liegende Auflagefläche (29) für den Container aufweist, wobei die Auflagefläche (29) an einer Rahmenstruktur (7) des Wagens vorgesehen ist, und eine Energieversorgungseinheit (5) zur Energieversorgung eines auf dem Wagen (3) geladenen Containers, wobei die Energieversorgungseinheit (5) eine Tragstruktur (25) und mindestens ein an der Tragstruktur (25) befestigtes Energieversorgungsbauteil umfasst, wobei die Tragstruktur (25) angepasst ist, um in der Weise lösbar an der Rahmenstruktur (7) befestigt zu werden, dass das mindestens eine Energieversorgungsbauteil unterhalb der Auflageebene (31) angeordnet ist und die Energieversorgungseinheit (5) nicht nach oben über die Auflageebene (31) hinaus vorsteht.

## Beschreibung

Die vorliegende Erfindung betrifft eine Wagenanordnung für einen Eisenbahngüterzug.

Die Wagenanordnung kann beispielsweise ein Teil einer Gelenkwagenanordnung bilden. Aus dem Stand der Technik sind Gelenkwagenanordnungen bekannt, wie beispielsweise aus der WO 2018/190718 A2. Solche Gelenkwagenanordnungen sind unter anderem zur Aufnahme von Containern vorgesehen, die für den Transport von Temperatur-kontrollierten Gütern bestimmt sind, wie beispielsweise Reefer-Container, Tank-Container, Kühl-Wechselbrücken oder Kühl-Sattelanhänger. Derartige Container bringen hohe Anforderungen an die Energieversorgung mit sich, da sie einerseits einen hohen Energiebedarf zum Betreiben der Kühl- bzw. Heizanlage haben und andererseits eine geschlossene Kühl- bzw. Heizkette gewährleisten müssen, d.h. nicht nur während der Fahrt, sondern auch im Stillstand sowie im Rangier- und Umschlagbetrieb eine ununterbrochene Energieversorgung benötigen. Daher ist eine Energieversorgung über benachbarte Wagen, eine Lokomotive oder eine Oberleitung nicht ideal, da eine ununterbrochene Energieversorgung dann nicht oder zumindest nicht ohne Umstände möglich ist.

Ferner sind Gelenkwagenanordnungen bekannt, die Energieversorgungseinheiten mit Batterien aufweisen. Aufgrund des hohen Energiebedarfs der Container sind solche batteriebetriebenen Energieversorgungseinheiten jedoch relativ groß, so dass die Unterbringung der Energieversorgungseinheit eine Herausforderung darstellt. Gemäß einer bekannten Lösung ist die Energieversorgungseinheit unterhalb des Containerstellplatzes untergebracht. Diese Lösung hat jedoch den Nachteil, dass die Auflageflächen für den Containerboden gegenüber Gelenkwagenanordnungen ohne Energieversorgungseinheit unterhalb des Containerstellplatzes in einer größeren Höhe angeordnet sind, um Platz für die Energieversorgungseinheit zu schaffen. Daher ist aufgrund der festen Höhenbeschränkung eines Eisenbahngüterzuges insgesamt weniger Platz für die Container vorhanden bzw. können bestimmte Container nicht transportiert werden.

Vor diesem Hintergrund ist es die Aufgabe der vorliegenden Erfindung, eine Wagenanordnung bereitzustellen, mit der eine ununterbrochene Energieversorgung von geladenen Containern auch im Stillstand und Rangierbetrieb einfach möglich ist und gegenüber vorbekannten Wagenanordnungen keine zusätzlichen Höhenbeschränkungen für Container mit sich bringt.

Die Aufgabe wird durch eine Wagenanordnung für einen Eisenbahngüterzug mit den Merkmalen des Patentanspruchs 1 gelöst. Bevorzugte Ausführungsformen der Wagenanordnung sind Gegenstand der Unteransprüche.

Somit weist die Wagenanordnung einen Wagen auf, der an seiner Oberseite einen Containerstellplatz für einen Container aufweist. Der Wagen ist zum Transport von Containern - bevorzugt einschließlich Sattelanhängern - angepasst und kann insbesondere ein sogenannter Containertragwagen (CTW) sein, wobei die Container beispielsweise sogenannte Reefer-Container, Tank-Container, Kühl-Wechselbrücken oder Kühl-Sattelanhänger sein können. Die Wagenanordnung kann neben dem einen Wagen auch einen oder mehrere weitere Wagen umfassen, wobei der eine Wagen dann bevorzugt über eine Gelenkkupplung gelenkig um eine vertikale Gelenkachse mit einem oder zwei benachbarten Wagen gekoppelt ist und die auf diese Weise miteinander gekoppelten Wagen im Bereich der jeweiligen Gelenkkupplung an ihren zueinander weisenden Enden vorzugsweise auf einem gemeinsamen Drehgestell, insbesondere einem Jakobs-Drehgestell, abgestützt sein können, um eine Gelenkwagenanordnung zu bilden. Der Wagen kann neben dem einen Containerstellplatz einen weiteren Containerstellplatz für einen weiteren Container aufweisen oder mehrere Container auf dem einen Containerstellplatz aufnehmen. Dies hat den Vorteil, dass mehrere Container mit einem Wagen transportiert werden können.

Der Containerstellplatz weist mindestens eine in einer Auflageebene liegende Auflagefläche für den Container auf, wobei die Auflagefläche an einer Rahmenstruktur des Wagens vorgesehen ist. Unter einer Auflagefläche wird eine Fläche der Rahmenstruktur des Wagens verstanden, auf der ein auf dem Containerstellplatz angeordneter Container aufliegt, das heißt in direktem Kontakt mit der Rahmenstruktur des Wagens steht. Wenn mehr als eine Auflagefläche vorgesehen ist, liegt ein auf dem Containerstellplatz angeordneter Container auf jeder dieser Auflageflächen auf, die alle in derselben Auflageebene liegen. Wenn mehrere Container auf dem Containerstellplatz angeordnet sind, liegen die mehreren Container jeweils auf mehreren dieser Auflagenflächen, die auf derselben Auflageebene liegen, auf. Für den Fall, dass mehrere Containerstellplätze auf dem Wagen angeordnet sind, weisen die mehreren Containerstellplätze jeweils eigene der Auflageflächen auf. Jede der Auflageflächen kann bevorzugt an einem jeweiligen vorspringenden Abschnitt der Rahmenstruktur vorgesehen sein, der entweder integral mit dem Rest der Rahmenstruktur ausgebildet oder als separates Bauteil vorgesehen ist, das untrennbar oder lösbar an dem Rest der Rahmenstruktur befestigt ist. Im Fall von mehreren Auflageflächen sind diese so über den Bereich der Rahmenstruktur verteilt, der dem Containerstellplatz entspricht, und vorzugsweise über die gesamte Länge und Breite des Containerstellplatzes, dass eine sichere Aufnahme des Containers oder der mehreren Container auf den mehreren Auflageflächen ermöglicht wird. Wenn demgegenüber nur eine Auflagefläche vorgesehen ist, muss diese in Form und Abmessungen ebenfalls die sichere Aufnahme des Containers bereitstellen. Dies hat den Vorteil, dass die Auflagefläche nicht über die gesamte Länge und Breite des Containers gebildet sein muss, das heißt, dass der Container nicht vollflächig auf der Rahmenstruktur aufliegt. Unter einer Rahmenstruktur wird der Rahmen des Wagens verstanden, der die tragende Struktur des Wagens ist und der bevorzugt mindestens zwei Längs- und zwei Querstreben aufweist. Die Rahmenstruktur kann darüber hinaus weitere Längs- und Querstreben aufweisen, sodass die Rahmenstruktur des Wagens eine fachwerkartige Struktur aufweisen kann, die aus Längs- und Querstreben mit Zwischenräumen bestehen kann. Dadurch kann unterhalb des auf dem Containerstellplatz angeordneten Containers in der Rahmenstruktur ein Raum zur Aufnahme der Energieversorgungseinheit geschaffen werden.

Weiter weist die Wagenanordnung eine Energieversorgungseinheit zur Energieversorgung eines auf dem Wagen geladenen Containers auf. Die Energieversorgungseinheit dient zur vorzugsweise autonomen Energieversorgung, insbesondere mit elektrischer Energie, von auf dem Wagen geladenen Containern. Autonome Energieversorgung meint in diesem Zusammenhang eine Energieversorgung, die ohne oder zumindest ohne kontinuierliche Energieversorgung von einer Lokomotive, einem anderen Wagen oder einer Oberleitung auskommt, vorzugsweise ohne entsprechenden Anschluss zu der Lokomotive, den anderen Wagen oder der Oberleitung. Dadurch wird eine ununterbrochene Energieversorgung von geladenen Containern auch im Stillstand und Rangierbetrieb ermöglicht.

Die Energieversorgungseinheit weist eine Tragstruktur und mindestens ein an der Tragstruktur befestigtes Energieversorgungsbauteil auf. Unter einer Tragstruktur wird eine Halterung verstanden, die zum einen eingerichtet ist, um ein oder mehrere Energieversorgungsbauteile zu halten, und zum anderen angepasst ist, um lösbar mit der Rahmenstruktur verbunden zu werden, sodass die Energieversorgungsbauteile an dem Wagen gehaltert werden können. Die Tragstruktur kann dabei ein Rahmengestell, vorzugsweise mit zwei Traversen, aufweisen, das von oben auf die Rahmenstruktur des Wagens aufgelegt werden kann, sodass die Tragstruktur mit direktem Kontakt auf der Rahmenstruktur aufliegt und jedes der Energieversorgungsbauteile in einem Zwischenraum der Rahmenstruktur angeordnet ist. Das Rahmengestell kann eine Stahlrahmenkonstruktion aus Stahl aufweisen. Mittels einer solchen Tragstruktur kann die Energieversorgungseinheit verlässlich an dem Wagen befestigt werden.

Besonders bevorzugt weist die Tragstruktur Vorsprünge oder Befestigungselemente auf, die eine form- oder kraftschlüssige Verbindung der Energieversorgungseinheit mit der Rahmenstruktur ermöglichen. Die form- oder kraftschlüssige Verbindung kann dabei dazu dienen, eine Bewegung bzw. Verschiebbarkeit der Energieversorgungseinheit in mindestens eine Richtung relativ zur Rahmenstruktur zu begrenzen. Dadurch kann erreicht werden, dass die Energieversorgungseinheit ohne Befestigungsmittel mit der Rahmenstruktur verbunden werden kann. Außerdem wird erreicht, dass eine Bewegung der Energieversorgungseinheit relativ zur Rahmenstruktur auch dann begrenzt werden kann, wenn die Wagenanordnung in Bewegung ist.

Die Tragstruktur ist angepasst, um in der Weise lösbar an der Rahmenstruktur befestigt zu werden, dass das mindestens eine Energieversorgungsbauteil unterhalb der Auflageebene angeordnet ist und die Energieversorgungseinheit nicht nach oben über die Auflageebene hinaus vorsteht. Darunter wird verstanden, dass die Energieversorgungseinheit in vertikaler Richtung maximal auf der Auflageebene angeordnet ist. Genauer gesagt liegt die Energieversorgungseinheit in vertikaler Richtung auf oder unterhalb der Auflageebene, sodass die Auflageebene den höchsten Auflagepunkt des Containers bildet. Dadurch, dass die Energieversorgungseinheit nicht nach oben über die Auflageebene hinaus vorsteht, wird erreicht, dass der Containerstellplatz nicht erhöht angeordnet werden muss und nicht zusätzlich an Höhe verliert, da die mindestens eine Auflagefläche des Containerstellplatzes auf der Rahmenstruktur verbleibt und weder durch die Energieversorgungseinheit noch durch eine zusätzliche Adaptereinheit verändert bzw. erhöht wird. Auf diese Weise kann zudem der ohnehin vorhandene freie Platz in der Rahmenstruktur des Wagens für die Unterbringung der Energieversorgungseinheit genutzt werden. Außerdem kann die Energieversorgungseinheit im kombinierten Verkehr als Ladeeinheit deklariert werden, so dass die Energieversorgungseinheit nicht als Bestandteil des Wagens angesehen wird. Dadurch erübrigt sich eine Anpassung der Zulassung des Wagens und damit eine Änderung bzw.

Erweiterung der bestehenden Wagennummer, wenn die Energieversorgungseinheit mit einem bereits zugelassenen Wagen kombiniert wird.

Zusammenfassend kann daher festgestellt werden, dass eine Wagenanordnung bereitgestellt wird, mit der eine ununterbrochene Energieversorgung von geladenen Containern auch im Stillstand und Rangierbetrieb einfach möglich ist und gegenüber vorbekannten Wagenanordnungen keine zusätzlichen Höhenbeschränkungen für Container mit sich bringt.

In einer bevorzugten Ausführungsform weist die Energieversorgungseinheit mehrere an der Tragstruktur befestigte Energieversorgungsbauteile auf. Mit mehreren an der Tragstruktur befestigten Energieversorgungsbauteilen kann eine Energieversorgungseinheit mit besonders hoher Energieleistung und hoher Zuverlässigkeit bereitgestellt werden. Die mehreren Energieversorgungsbauteile können dabei zur Erhöhung der Ausfallsicherheit redundante Energieversorgungsbauteile aufweisen.

In einer bevorzugten Ausführungsform weist die Tragstruktur eine in einer Tragstrukturebene liegenden Oberseite auf, wobei die Tragstrukturebene und die Auflageebene sich einander entsprechen, wenn die Tragstruktur an der Rahmenstruktur befestigt ist. Die Oberseite der Tragstruktur ist dabei diejenige Seite, die dem Container zugewandt ist, wenn die Energieversorgungseinheit mit der Rahmenstruktur verbunden ist und ein Container auf der Auflagefläche platziert ist. Dadurch, dass die Auflageebene und die Tragstrukturebene einander entsprechen, kann eine ebene Auflagefläche für den Container geschaffen werden, sodass der Container auf der Auflagefläche und auf der Tragstruktur aufliegen kann. Dadurch wird zum einen erreicht, dass der Containerstellplatz nicht an Höhe verliert, sodass die maximale Ladekapazität für zu ladende Container erhalten bleibt. Zum anderen wird dadurch erreicht, dass der Container die Energieversorgungseinheit gegen die Rahmenstruktur drücken kann, sodass die Energieversorgungseinheit fest, vorzugsweise unbeweglich, zwischen der Rahmenstruktur und dem Container gehalten wird.

In einer bevorzugten Ausführungsform weist die Tragstruktur eine in einer Tragstrukturebene liegenden Oberseite auf, wobei die Tragstrukturebene in vertikaler Richtung unterhalb der Auflageebene liegt, wenn die Tragstruktur an der Rahmenstruktur befestigt ist. Die Oberseite der Tragstruktur ist dabei diejenige Seite, die dem Container zugewandt ist, wenn die Energieversorgungseinheit mit der Rahmenstruktur verbunden ist und ein Container auf der Auflagefläche platziert ist. Mit anderen Worten ist die Dicke bzw. Höhe der Tragstruktur in vertikaler Richtung so gewählt, dass die Tragstrukturebene unterhalb der Auflageebene liegt. Dadurch wird es möglich, dass die Tragstrukturebene keine feste Dicke bzw. Höhe aufweisen muss, sondern jede Höhe bzw. Dicke aufweisen kann, solange die Tragstrukturebene unterhalb der Auflageebene liegt. Dadurch, dass die Tragstrukturebene unterhalb der Auflageebene liegt, wird zudem erreicht, dass der Containerstellplatz nicht an Höhe verliert, sodass die maximale Ladekapazität für zu ladende Container erhalten bleibt. Außerdem wird dadurch möglich, dass die Energieversorgungseinheit auch dann noch an der Rahmenstruktur angebracht werden kann, wenn bereits ein Container auf der Auflagefläche platziert wurde.

In einer bevorzugten Ausführungsform weist die Rahmenstruktur mehrere voneinander beabstandete Vorsprünge auf, wobei jede der mindestens einen Auflagefläche an einem anderen der Vorsprünge vorgesehen ist und die Tragstruktur der Energieversorgungseinheit nach der Befestigung an der Rahmenstruktur zwischen den mehreren Vorsprüngen an der Rahmenstruktur angeordnet ist. Ein auf dem Wagen geladener Container muss in der Regel an dem Wagen befestigt werden, um zu verhindern, dass der Container beim Transport verrutscht oder gar herunterfällt. Dazu kann der Wagen an der Rahmenstruktur angebrachte oder integral mit dieser geformte Befestigungsmittel aufweisen, die die mehreren voneinander beabstandeten Vorsprünge bilden können. Die mehreren voneinander beabstandete Vorsprünge weisen die mindestens eine Auflagefläche auf, sodass die Auflageebene relativ zur sonstigen Rahmenstruktur erhöht ist. Dadurch kann ein vertikaler Spalt geschaffen werden, der zwischen den mehreren voneinander beabstandeten Vorsprünge gebildet ist und sich von der Rahmenstruktur bis zur Auflageebene erstreckt, an dem die Tragstruktur der Energieversorgungseinheit angebracht werden kann. Dabei weist die Tragstruktur der Energieversorgungseinheit maximal dieselbe Höhe auf, wie die mehreren voneinander beabstandeten Vorsprünge, wodurch keine zusätzlichen Höhenbeschränkungen für Container geschaffen werden.

In einer bevorzugten Ausführungsform weist die Rahmenstruktur des Wagens mindestens einen Zwischenraum auf und jedes von dem mindestens einen Energieversorgungsbauteil ist nach der Befestigung der Tragstruktur an der Rahmenstruktur in einem von dem mindestens einen Zwischenraum angeordnet. Der mindestens eine Zwischenraum wird vorzugsweise zwischen Quer- und/oder Längsstreben der Rahmenstruktur gebildet und befindet sich unterhalb des Containerstellplatzes bzw. unterhalb der Auflagefläche. Der mindestens eine Zwischenraum ist ausreichend groß, um ein oder mehrere Energieversorgungsbauteile aufzunehmen, die verwendet werden können, um den Container ausreichend mit elektrischer Energie zu versorgen.

In einer bevorzugten Ausführungsform ist der mindestens eine Zwischenraum unterhalb des Containerstellplatzes angeordnet. Dadurch wird erreicht, dass die Energieversorgungseinheit unterhalb dem Container angeordnet werden kann, ohne dass der Containerstellplatz an Höhe verliert, sodass keine zusätzlichen Höhenbeschränkungen für Container geschaffen werden.

In einer bevorzugten Ausführungsform weist die Rahmenstruktur des Wagens Befestigungszapfen zur Aufnahme des Containers auf, wobei jeder der Befestigungszapfen nach oben von einer der mindestens einen Auflagefläche hervorsteht. Dabei ist es außerdem bevorzugt, wenn die Befestigungszapfen Containerzapfen nach Norm UIC 571-4 sind. Solche Befestigungszapfen sind standartmäßig an den Containerstellplätzen zur Befestigung der Container vorgesehen. Vorzugsweise sind am Container Zapfenaufnahmen nach Norm UIC 571-4 ausgebildet. Solche Zapfenaufnahmen sind standartmäßig am Boden der Container zum Eingriff mit den Befestigungszapfen vorgesehen. Die Verwendung derartiger genormter Standartverbindungselemente hat den Vorteil, dass sie nicht eigens zertifiziert werden müssen.

In einer bevorzugten Ausführungsform weist mindestens eines von dem mindestens einen Energieversorgungsbauteil einen Energiespeicher auf. Mit einem solchen Energiespeicher können die Container für eine bestimmte Zeit völlig unabhängig von äußeren Energiequellen mit Energie versorgt werden. Außerdem kann ein solcher Energiespeicher in aufladbarer Form als Zwischenspeicher bei einem Anschluss an eine äußere Energieversorgung genutzt werden.

In einer bevorzugten Ausführungsform weist der Energiespeicher mindestens eine aufladbare Batterie auf. Die mindestens eine aufladbare Batterie umfasst vorzugsweise zwischen drei und sieben Hochleistungs-Akku-Strings aus LiFePO4 mit je 9kWh und modularer Speicherkapazität von 27kWh bis 63kWh. Eine derartige aufladbare Batterie kann elektrische Energie für die Container bereitstellen, wenn keine externe Stromzufuhr verfügbar ist, und kann geladen werden, wenn elektrische Energie verfügbar ist, sowohl durch eigene Stromerzeugung oder über externe Stromquellen.

In einer bevorzugten Ausführungsform weist mindestens eines von dem mindestens einen Energieversorgungsbauteil einen elektrischen Generator zum Laden der Batterie auf. Der elektrische Generator umfasst vorzugsweise einen AC Asynchrongenerator mit 22kW, zum Laden der Batterie. Der Generator kann beispielsweise durch kinetische Energie aus der Bewegung des Wagens angetrieben werden. Auf diese Weise kann die Batterie mit einem eigens in der Energieversorgungseinheit vorgesehenen Generator geladen werden, beispielsweise während der Fahrt des Wagens.

In einer bevorzugten Ausführungsform wird der Generator mit Hydraulikdruck betrieben. Hydraulikdruck eignet sich besonders, um einen Generator zu betreiben und kann unkompliziert beispielsweise aus kinetischer Energie erzeugt werden.

In einer bevorzugten Ausführungsform weist die Wagenanordnung zur Bereitstellung des Hydraulikdrucks eine Hydraulikpumpe auf, die an einem Radsatz montiert und von diesem angetrieben ist. Die Hydraulikpumpe kann eine Axialkolben-Konstantpumpe aufweisen, die an einem Radsatz des Wagens montiert und von diesem angetrieben ist. Vorzugsweise ist die Hydraulikpumpe an einer Radnabe befestigt und nimmt dort die kinetische Energie aus der Drehung des Rads auf. Zur Verbindung der Hydraulikpumpe mit dem Generator sind vorzugsweise Hydraulikschläuche, insbesondere zwei Hydraulikschläuche, vorgesehen, welche den Hydraulikdruck von der Hydraulikpumpe zu dem Generator transportieren. Mit einer solchen Hydraulikpumpe am Radsatz kann der zur Stromerzeugung vom Generator geforderte Hydraulikdruck unkompliziert und zuverlässig bereitgestellt werden, ohne dass umfangreiche Anpassungen des Wagens notwendig sind.

In einer bevorzugten Ausführungsform weist mindestens eines von dem mindestens einen Energieversorgungsbauteil ein Netz-Ladegerät zum Laden der Batterie mit externem Netzstrom sowie mindestens einen zugehörigen Ladeanschluss zur Verbindung mit einem externen Netzanschluss auf. Das Netz-Ladegerät ist vorzugsweise ein HF-Netz-Ladegerät mit 10kW und zum Laden der Batterie mit externem Netzstrom. Vorzugsweise umfassen die Energieversorgungsbauteile ferner mindestens einen zugehörigen Ladeanschluss, vorzugsweise zwei CEE-Ladedosen, 5-polig, zur Verbindung des Netz-Ladegeräts mit einem externen Netzanschluss. Mit einem solchen Netz-Ladegerät und zusätzlichen Ladeanschluss kann die Batterie über eine externe Stromversorgung geladen werden. Das Laden der Batterie über das Netz-Ladegerät kann dabei zusätzlich zu dem Laden mittels Generators oder unabhängig von diesem erfolgen.

In einer bevorzugten Ausführungsform weist mindestens eines von dem mindestens einen Energieversorgungsbauteil einen Lastanschluss zur Verbindung mit einem entsprechenden Anschluss an einem Container auf. Vorzugsweise weist der Lastanschluss vier CEE-Lastdosen auf, 4-polig und/oder 5-polig, zur Verbindung mit einem entsprechenden Anschluss an einem Container zur Versorgung eines Verbrauchers, wie beispielsweise einer Kühl- bzw. Heizanlage. Auf diese Weise kann jeder Container einfach und schnell mit der Energieversorgungseinheit verbunden werden, auch für den Fall, dass je Wagen zwei Container geladen werden.

Bevorzugte Ausführungsbeispiele der vorliegenden Erfindung werden im Folgenden anhand einer Zeichnung näher erläutert. Die Zeichnung zeigt in
- Figur 1: eine schematische Darstellung einer Wagenanordnung nach einer Ausführungsform der vorliegenden Erfindung,
- Figuren 2a und 2b: schematische Darstellungen der Wagenanordnung aus Figur 1 mit der dort angeordneten Energieversorgungseinheit,
- Figuren 3a, 3b, 4a und 4b: schematische Darstellungen der Energieversorgungseinheit aus den Figuren 2a und 2b,
- Figuren 5a, 5b, 6a und 6b: schematische Darstellungen der Tragstruktur der Energieversorgungseinheit aus den Figuren 3a bis 4b, und
- Figur 7: eine schematische Darstellung einer Hydraulikpumpe zum Antreiben des Generators aus den Figuren 3a bis 4b.

In Figur 1 ist eine erfindungsgemäße Wagenanordnung 1 für einen Eisenbahngüterzug dargestellt. Die Wagenanordnung 1 umfasst einen Wagen 3 zum Transport von Containern, auch Containertragwagen (CTW) genannt, sowie eine Energieversorgungseinheit 5 zur elektrischen Energieversorgung von auf dem Wagen 3 geladenen Containern. Solche Container können beispielsweise Kühl-Sattelanhänger, sogenannte Reefer-Container, Kühl-Wechselbrücken, oder Tank-Container sein. Die Energieversorgungseinheit 5 ist eingerichtet zur autonomen elektrischen Energieversorgung der Container ohne Rückgriff auf eine Energieversorgung einer Lokomotive, eines anderen Wagens oder einer Oberleitung.

Der Wagen 3 weist ein Rahmengestell 7 und an jedem Ende des Rahmengestells 7 einen Radsatz 9 auf. Jeder Radsatz 9 weist mehrere, vorzugsweise vier, Räder 11 auf, die ermöglichen den Wagen 3 auf Schienen zu bewegen. Auf der Rahmenstruktur 7 weist der Wagen 3 einen Containerstellplatz 13 für einen oder mehrere Container auf. Das Rahmengestellt 7 weist Befestigungsmittel in Form von Befestigungszapfen 15 zur Befestigung des einen oder der mehreren Container auf. Die Befestigungszapfen 15 sind als Containerzapfen nach Norm UIC 571-4 gebildet, wie sie standartmäßig zur Befestigung der Container vorgesehen sind, und können mit Zapfenaufnahmen an den Containern, die nach Norm UIC 571-4 ausgebildet sind, eingreifen

In den Figuren 2a und 2b sind schematische Darstellungen der Wagenanordnung 1 aus Figur 1 mit der dort angeordneten Energieversorgungseinheit 5 gezeigt, wobei Figur 2a eine schematische Draufsicht der Wagenanordnung 1 und Figur 2b eine schematische Schnittansicht entlang der Schnittfläche A-A aus Figur 2a zeigt. In Figur 2a ist die Wagenanordnung 1 gezeigt, die mit einem weiteren Wagen 3' zu einer Gelenkwagenanordnung verbunden ist, wobei der eine Wagen 3 und der weitere Wagen 3' über eine Gelenkkupplung gelenkig mindestens um eine vertikale Gelenkachse miteinander gekoppelt sind und im Bereich der Gelenkkupplung an ihren zueinander weisenden Enden vorzugsweise auf einem gemeinsamen Drehgestell, insbesondere einem Jakobs-Drehgestell, abgestützt sind, um eine Gelenkwagenanordnung zu bilden.

Die Rahmenstruktur 7 ist durch eine erste Längsstrebe 17, eine zweite Längsstrebe 19 und mehrere Querstreben 21 gebildet, sodass die Rahmenstruktur 7 des Wagens 3 eine fachwerkartige Struktur aufweist, die zwischen der ersten Längsstrebe 17, der zweiten Längsstrebe 19 und den Querstreben 21 Zwischenräume 23 bildet. Die Energieversorgungseinheit 5 ist zumindest teilweise in einem der Zwischenräume 23 untergebracht. Dazu weist die Energieversorgungseinheit 5 eine Tragstruktur 25 mit mehreren an der Tragstruktur 25 befestigten Energieversorgungsbauteilen auf. Die Energieversorgungseinheit 5 weist ein an der zweiten Längsstrebe 19 angebrachtes Netz-Ladegerät 27 zum Laden mit externem Netzstrom sowie mindestens einen zugehörigen Ladeanschluss zur Verbindung mit einem externen Netzanschluss auf. Das Netz-Ladegerät 27 ist vorzugsweise ein HF-Netz-Ladegerät mit 10kW und zum Laden der Energieversorgungseinheit 5 mit externem Netzstrom.

Unter einer Tragstruktur 25 wird eine Halterung verstanden, die zum einen eingerichtet ist, um ein oder mehrere Energieversorgungsbauteile zu halten, und zum anderen angepasst ist, um lösbar mit der Rahmenstruktur 7 verbunden zu werden, sodass die Energieversorgungsbauteile an dem Wagen 3 gehaltert werden können. Wie in Figur 2b zu erkennen ist, liegt die Energieversorgungseinheit 5 mit der Tragstruktur 25 auf der Rahmenstruktur 7 bzw. auf der ersten Längsstrebe 17 und der zweiten Längsstrebe 19 auf. Ebenfalls in Figur 2b dargestellt sind die Befestigungszapfen 15, an deren proximalen Enden eine Auflagefläche 29 angeordnet ist, die in einer Auflageebene 31 liegen. Die Auflagefläche 29 dient dazu einen Container aufzunehmen. Unter der Auflagefläche 29 wird diejenige Fläche der Rahmenstruktur 7 des Wagens 3 verstanden, auf der der Container aufliegt, das heißt in direktem Kontakt mit der Rahmenstruktur 7 des Wagens 3 steht. Die Auflagefläche 29 ist durch mehrere Teilflächen, jeweils an den proximalen Enden der Befestigungszapfen 15, gebildet. Dies hat den Vorteil, dass die Auflagefläche 29 nicht über die gesamte Länge und Breite des Containers gebildet sein muss, das heißt, dass der Container nicht vollflächig auf der Rahmenstruktur 7 aufliegt. Dadurch kann unterhalb des Containers an der Rahmenstruktur 7 ein Raum zur Aufnahme der Energieversorgungseinheit 5 geschaffen werden.

Die Tragstruktur 25 ist angepasst, um in der Weise lösbar an der Rahmenstruktur 7 befestigt zu werden, dass das mindestens eine Energieversorgungsbauteil unterhalb der Auflageebene 31 angeordnet ist und die Energieversorgungseinheit 5 nicht nach oben über die Auflageebene 31 hinaus vorsteht. Darunter wird verstanden, dass die Tragstruktur 25 der Energieversorgungseinheit 5 in vertikaler Richtung maximal auf der Auflageebene 31 angeordnet ist. Genauer gesagt liegt die Tragstruktur 25 in vertikaler Richtung auf oder unterhalb der Auflageebene 31, sodass die Auflageebene 31 den höchsten Auflagepunkt des Containers bildet. Dadurch, dass die Tragstruktur 25 nicht nach oben über die Auflageebene 31 hinaus vorsteht, wird erreicht, dass der Containerstellplatz 13 nicht zusätzlich an Höhe verliert, da die Auflagefläche 29 des Containerstellplatzes 13 auf der Rahmenstruktur 7 verbleibt und weder durch die Energieversorgungseinheit 5 noch durch eine zusätzliche Adaptereinheit verändert bzw. erhöht wird. Auf diese Weise kann zudem ein ohnehin freier spaltförmiger Platz in der Rahmenstruktur 7 des Wagens für die Unterbringung der Energieversorgungseinheit 5 genutzt werden.

Die Tragstruktur 25 weist eine in einer Tragstrukturebene 33 liegenden Oberseite 35 auf, wobei die Tragstrukturebene 33 und die Auflageebene 31 sich einander entsprechen. Die Oberseite 35 der Tragstruktur 25 ist dabei diejenige Seite, die dem Container zugewandt ist, wenn die Energieversorgungseinheit 5 mit der Rahmenstruktur 7 verbunden ist und ein Container auf der Auflagefläche 29 platziert ist. Dadurch, dass die Auflageebene 31 und die Tragstrukturebene 33 einander entsprechen, kann eine ebene Auflagefläche 29 für den Container geschaffen werden, sodass der Container auf der Auflagefläche 29 und auf der Tragstruktur 25 aufliegen kann. Dadurch wird zum einen erreicht, dass der Containerstellplatz 13 nicht an Höhe verliert, sodass die maximale Ladekapazität für zu ladende Container erhalten bleibt. Zum anderen wird dadurch erreicht, dass der Container die Energieversorgungseinheit 5 gegen die Rahmenstruktur 7 drücken kann, sodass die Energieversorgungseinheit 5 fest, vorzugsweise unbeweglich, zwischen der Rahmenstruktur 7 und dem Container gehalten wird.

In den Figuren 3a, 3b, 4a und 4b sind schematische Darstellungen der Energieversorgungseinheit 5 aus den Figuren 2a und 2b gezeigt, wobei in Figur 3a eine schematische Perspektivdarstellung der Energieversorgungseinheit 5, in Figur 3b eine schematische Draufsicht der Energieversorgungseinheit 5, in Figur 4a eine schematische Seitenansicht der Energieversorgungseinheit 5 und in Figur 4b eine schematische Rückansicht der Energieversorgungseinheit 5 gezeigt ist. Die Tragstruktur 25 weist eine erste Traverse 37 und eine zweite Traverse 39 auf, wobei die beiden Traversen 37, 39 von oben auf die Rahmenstruktur 7 des Wagens 3 aufgelegt werden, sodass die Tragstruktur 25 mit direktem Kontakt auf der Rahmenstruktur 7 aufliegt und ein Energieversorgungsbauteil in einem Zwischenraum 23 der Rahmenstruktur 7 angeordnet ist. Mittels einer solchen Tragstruktur 25 kann die Energieversorgungseinheit 5 verlässlich an dem Wagen 3 befestigt werden.

Die erste Traverse 37 und die zweite Traverse 39 sind über mehrere Querverbindungen 41 fest miteinander verbunden, wobei die Energieversorgungsbauteile entweder an den Traversen 37, 39 oder den Querverbindungen 41 befestigt werden können. Die Energieversorgungseinheit 5 weist einen Energiespeicher 43, vorzugsweise in Form mindestens einer aufladbaren Batterie mit Hochleistungs-Akku-Strings aus LiFePO4 mit je 9kWh und modularer Speicherkapazität von 27kWh bis 63kWh, auf. Mit einem solchen Energiespeicher 43 können die Container für eine bestimmte Zeit völlig unabhängig von äußeren Energiequellen mit Energie versorgt werden. Außerdem kann ein solcher Energiespeicher 43 in aufladbarer Form als Zwischenspeicher bei einem Anschluss an eine äußere Energieversorgung genutzt werden. Außerdem weist die Energieversorgung einen elektrischen Generator 45 zum Laden des Energiespeichers 43 auf. Der mindestens eine elektrische Generator 45 umfasst vorzugsweise einen AC Asynchrongenerator mit 22kW, zum Laden des Energiespeichers 43. Der Generator 45 kann beispielsweise durch kinetische Energie aus der Bewegung des Wagens 3 angetrieben werden. Auf diese Weise kann der Energiespeicher 43 mit einem eigens in der Energieversorgungseinheit 5 vorgesehenen Generator 45 geladen werden, beispielsweise während einer Fahrt des Wagens 3.

Die Energieversorgungseinheit 5 weist einen Lastanschluss 47 zur Verbindung mit einem entsprechenden Anschluss an einem Container auf, wobei der Lastanschluss 47 über zwei Haltestreben 49 an der zweiten Traverse 39 angebracht ist. Vorzugsweise weist der Lastanschluss 47 vier CEE-Lastdosen auf, 4-polig und/oder 5-polig, zur Verbindung mit einem entsprechenden Anschluss an einem Container zur Versorgung eines Verbrauchers, wie beispielsweise einer Kühl- bzw. Heizanlage. Auf diese Weise kann jeder Container einfach und schnell mit der Energieversorgungseinheit 5 verbunden werden, auch für den Fall, dass je Wagen 3 zwei Container geladen werden.

Wie am besten in den Figuren 4a und 4b zu sehen, weisen die erste Traverse 37 und die zweite Traverse 39 an ihren Unterseiten jeweils Vorsprünge 51 auf, über die eine formschlüssige Verbindung der Energieversorgungseinheit 5 mit der Rahmenstruktur 7 ermöglicht wird. Die Vorsprünge 51 können über Befestigungsmittel, beispielsweise Schrauben, mit der Tragstruktur 25 verbunden werden. Die formschlüssige Verbindung kann dabei dazu dienen eine Bewegung bzw. Verschiebbarkeit der Energieversorgungseinheit 5 in mindestens eine Richtung relativ zur Rahmenstruktur 7 zu begrenzen. Dadurch kann erreicht werden, dass die Energieversorgungseinheit 5 ohne Befestigungsmittel mit der Rahmenstruktur 7 verbunden werden kann. Außerdem wird erreicht, dass eine Bewegung der Energieversorgungseinheit 5 relativ zur Rahmenstruktur 7 auch dann begrenzt werden kann, wenn die Wagenanordnung 1 in Bewegung ist.

In den Figuren 5a, 5b, 6a und 6b sind schematische Darstellungen der Tragstruktur 25 der Energieversorgungseinheit 5 aus den Figuren 3a bis 4b gezeigt, wobei in Figur 5a eine schematische Perspektivdarstellung der Tragstruktur 25, in Figur 5b eine schematische Draufsicht der Tragstruktur 25, in Figur 6a eine schematische Seitenansicht der Tragstruktur 25 und in Figur 6b eine schematische Frontansicht der Tragstruktur 25 gezeigt ist.

In Figur 7 ist eine schematische Darstellung einer Hydraulikpumpe 53 zum Antreiben des Generators 45 aus den Figuren 3a bis 4b gezeigt. Zur Bereitstellung des Hydraulikdrucks ist die Hydraulikpumpe 53 an einem Radsatz 9 montiert und von diesem angetrieben. Die Hydraulikpumpe 53 kann eine Axialkolben-Konstantpumpe aufweisen. Die Hydraulikpumpe 53 ist so an der Radnabe 9 befestigt, dass sie dort die kinetische Energie aus der Drehung des Rads 11 aufnimmt. Zur Verbindung der Hydraulikpumpe 53 mit dem Generator 45 sind Hydraulikschläuche 55, insbesondere zwei Hydraulikschläuche 55, vorgesehen, welche den Hydraulikdruck von der Hydraulikpumpe 53 zu dem Generator 45 transportieren. Mit einer solchen Hydraulikpumpe 53 am Radsatz 9 kann der zur Stromerzeugung vom Generator 45 geforderte Hydraulikdruck unkompliziert und zuverlässig bereitgestellt werden, ohne dass umfangreiche Anpassungen des Wagens 3 notwendig sind.

Mit der oben beschriebenen Wagenanordnung 1 kann eine ununterbrochene Energieversorgung von geladenen Containern auch im Stillstand und Rangierbetrieb einfach gewährleistet werden. Ferner wird der freie Zwischenraum 23 in der Rahmenstruktur 7 des Wagens 3 für die Unterbringung der Energieversorgungseinheit 5 genutzt. Dieser Zwischenraum 23 ist ausreichend groß, um eine Energieversorgungseinheit 5 unterzubringen, welche die Kühl- oder Heizanlage eines Containers für Temperatur-kontrollierte Güter versorgen kann. Gleichzeitig wird auf diese Weise keine zusätzliche Höhe an dem Containerstellplatz 13 durch die Energieversorgungseinheit 5 oder zusätzliche Adaptereinheiten geschaffen, sodass der der für die Container verfügbare Raum maximiert wird.

### Bezugszeichenliste

- 1: Wagenanordnung
- 3, 3': Wagen
- 5: Energieversorgungseinheit
- 7: Rahmengestell
- 9: Radsatz
- 11: Rad
- 13: Containerstellplatz
- 15: Befestigungszapfen
- 17: erste Längsstrebe
- 19: zweite Längsstrebe
- 21: Querstrebe
- 23: Zwischenraum
- 25: Tragstruktur
- 27: Netz-Ladegerät
- 29: Auflagefläche
- 31: Auflageebene
- 33: Tragstrukturebene
- 35: Oberseite
- 37: erste Traverse
- 39: zweite Traverse
- 41: Querverbindung
- 43: Energiespeicher
- 45: Generator
- 47: Lastanschluss
- 49: Haltestreben
- 51: Vorsprünge
- 53: Hydraulikpumpe
- 55: Hydraulikschlauch

## Patentansprüche

1. Wagenanordnung (1) für einen Eisenbahngüterzug umfassend
einen Wagen (3), der an seiner Oberseite einen Containerstellplatz (13) für einen Container aufweist, wobei der Containerstellplatz (13) mindestens eine in einer Auflageebene (31) liegende Auflagefläche (29) für den Container aufweist, wobei die Auflagefläche (29) an einer Rahmenstruktur (7) des Wagens vorgesehen ist, und
eine Energieversorgungseinheit (5) zur Energieversorgung eines auf dem Wagen (3) geladenen Containers, wobei die Energieversorgungseinheit (5) eine Tragstruktur (25) und mindestens ein an der Tragstruktur (25) befestigtes Energieversorgungsbauteil umfasst, wobei die Tragstruktur (25) angepasst ist, um in der Weise lösbar an der Rahmenstruktur (7) befestigt zu werden, dass das mindestens eine Energieversorgungsbauteil unterhalb der Auflageebene (31) angeordnet ist und die Energieversorgungseinheit (5) nicht nach oben über die Auflageebene (31) hinaus vorsteht.

2. Wagenanordnung (1) nach Anspruch 1, wobei die Energieversorgungseinheit (5) mehrere an der Tragstruktur (25) befestigte Energieversorgungsbauteile aufweist.

3. Wagenanordnung (1) nach Anspruch 1 oder 2, wobei die Tragstruktur (25) eine in einer Tragstrukturebene (33) liegenden Oberseite (35) aufweist, wobei die Tragstrukturebene (33) und die Auflageebene (31) sich einander entsprechen, wenn die Tragstruktur (25) an der Rahmenstruktur (7) befestigt ist.

4. Wagenanordnung (1) nach Anspruch 1 oder 2, wobei die Tragstruktur (25) eine in einer Tragstrukturebene (33) liegenden Oberseite (35) aufweist, wobei die Tragstrukturebene (33) in vertikaler Richtung unterhalb der Auflageebene (31) liegt, wenn die Tragstruktur (25) an der Rahmenstruktur (7) befestigt ist.

5. Wagenanordnung (1) nach einem der Ansprüche 1 bis 4, wobei die Rahmenstruktur (7) mehrere voneinander beabstandete Vorsprünge aufweist, jede der mindestens einen Auflagefläche (29) an einem anderen der Vorsprünge vorgesehen ist und die Tragstruktur (25) der Energieversorgungseinheit (5) nach der Befestigung an der Rahmenstruktur (7) zwischen den mehreren Vorsprüngen an der Rahmenstruktur (7) angeordnet ist.

6. Wagenanordnung (1) nach einem der Ansprüche 1 bis 5, wobei die Rahmenstruktur (7) des Wagens (3) mindestens einen Zwischenraum (23) aufweist und jedes von dem mindestens einen Energieversorgungsbauteil nach der Befestigung der Tragstruktur (25) an der Rahmenstruktur (7) in einem von dem mindestens einen Zwischenraum (23) angeordnet ist.

7. Wagenanordnung (1) nach Anspruch 6, wobei der mindestens eine Zwischenraum (23) unterhalb des Containerstellplatzes (13) angeordnet ist.

8. Wagenanordnung (1) nach einem der Ansprüche 1 bis 7, wobei die Rahmenstruktur (7) des Wagens (3) Befestigungszapfen (15) zur Aufnahme des Containers aufweist, wobei jeder der Befestigungszapfen (15) nach oben von einer der mindestens einen Auflagefläche (29) vorsteht.

9. Wagenanordnung (1) nach einem der Ansprüche 1 bis 8, wobei mindestens eines von dem mindestens einen Energieversorgungsbauteil einen Energiespeicher (43) aufweist.

10. Wagenanordnung (1) nach Anspruch 9, wobei der Energiespeicher (43) mindestens eine aufladbare Batterie aufweist.

11. Wagenanordnung (1) nach Anspruch 10, wobei mindestens eines von dem mindestens einen Energieversorgungsbauteil einen elektrischen Generator (45) zum Laden der Batterie aufweist.

12. Wagenanordnung (1) nach Anspruch 11, wobei der Generator (45) mit Hydraulikdruck betrieben wird.

13. Wagenanordnung (1) nach Anspruch 12, wobei die Wagenanordnung (1) zur Bereitstellung des Hydraulikdrucks eine Hydraulikpumpe (53) aufweist, die an einem Radsatz (9) montiert und von diesem angetrieben ist.

14. Wagenanordnung (1) nach einem der Ansprüche 10 bis 13, wobei mindestens eines von dem mindestens einen Energieversorgungsbauteil ein Netz-Ladegerät (27) zum Laden der Batterie mit externem Netzstrom sowie mindestens einen zugehörigen Ladeanschluss zur Verbindung mit einem externen Netzanschluss aufweist.

15. Wagenanordnung (1) nach einem der Ansprüche 10 bis 14, wobei mindestens eines von dem mindestens einen Energieversorgungsbauteil einen Lastanschluss (47) zur Verbindung mit einem entsprechenden Anschluss an einem Container aufweist.
